# DEMANDE DE BREVET EUROPEEN

(11) **EP 0 587 537 A1**
(43) Date de publication de la demande: **16.03.1994**
(21) Numéro de dépôt: 93830258.5
(22) Date de dépôt: 10.06.1993
(51) Int. Cl.: A47C 1/03

(54) **Mécanisme de réglage en hauteur des accoudoirs des fauteuils**

(30) Priorité: 09.09.1992 IT BS920085 U
(71) Demandeur: CO.FE.MO S.p.A., I-25045 Castegnato (Brescia) (IT)
(72) Inventeur: Moreschi, Sergio, I-25045 Castegnato, Brescia (IT)
(74) Mandataire: Manzoni, Alessandro

(57) **Abrégé**

La présente invention a pour objet un mécanisme pour le réglage en hauteur des accoudoirs des fauteuils comprenant une denture à crémaillère (14) exécutée dans un montant de support fixe (12), un accoudoir (10) appliqué sur un support (11) accouplé et qu'on peut déplacer le long du montant, une manette de blocage/déblocage (16) appliquée au support et ayant un téton d'arrêt (17) destiné à s'engager à plusieurs niveaux dans la crémaillère et un bouton-poussoir de commande.

## Description

La présente invention a pour objet un mécanisme qui permet de modifier et de régler la hauteur des accoudoirs des fauteuils. Elle trouve son application dans le domaine des fauteuils de bureau.

Le principal but de la présente invention est celui d'équiper les fauteuils de bureau d'accoudoirs que l'on peut aussi régler en hauteur, en plus des réglages normalement prévus par l'état de la technique.

Un autre but de la présente invention est celui de fournir un mécanisme de réglage en hauteur des accoudoirs des fauteuils particulièrement simple et efficace, constitué d'un nombre limité de composants, non encombrant pour ne pas nuire à l'esthétique du fauteuil, facilement accessible, d'utilisation facile et pouvant être actionné sans se lever.

Le mécanisme objet de la présente invention est essentiellement conforme à la revendication 1. Il consiste fondamentalement en une crémaillère fixe à direction verticale qui interagit avec une manette de blocage/déblocage que l'on peut commander au moyen d'un bouton-poussoir, qui est montée sur une pièce qui soutient le support et que l'on peut déplacer en hauteur en fonction de la crémaillère.

L'interaction de la manette de blocage/déblocage avec la crémaillère permet de positionner l'accoudoir sur autant de positions différentes qu'il y a de dents dans la crémaillère, et permet ainsi de satisfaire de nombreuses exigences de positionnement des accoudoirs.

Plus de détails résulteront évidents grâce à la description suivante et aux dessins ci-joints; dans ceux-ci:
la Fig. 1 montre, en section verticale, l'accoudoir et le mécanisme de réglage en hauteur,
la Fig. 2 montre une section transversale selon les flèches II-II de la Fig. 1, et
la Fig. 3 montre une autre section selon les flèches III-III de la Fig. 1.

Dans ces dessins, le n°10 indique l'accoudoir d'un fauteuil qui est monté et fixé en haut d'un support 11 tubulaire, de section elliptique, que l'on peut déplacer verticalement et qui est introduit dans un montant de support fixe 12. Ce montant 12 s'étend vers le haut à partir, normalement, du niveau de l'assise - non représentée - du fauteuil, avec des éléments de guidage 13 à l'intérieur du support 11 et de l'accoudoir 10.

Conformément à la présente invention, dans le montant fixe 12 on a exécuté une crémaillère 14 le long d'un côté vertical d'une fente oblongue 15 qui s'étend selon la hauteur du montant.

Dans le support 11 de l'accoudoir 10, est montée sur pivot intermédiaire 16', une manette oscillante 16 de blocage/déblocage. Cette manette oscillante 16 présente une extrémité inférieure munie d'un téton d'arrêt 17, et une extrémité supérieure articulée avec un bouton-poussoir de commande 18. Le téton d'arrêt 17 coulisse dans la fente verticale 15 et s'engage dans la denture à crémaillère 14. Le bouton-poussoir de commande 18 dépasse transversalement de l'accoudoir et se trouve justement au-dessous de celui-ci. Un ressort de rappel 19, relié au bouton-poussoir 18 comme montre la Fig. 1, ou bien à la manette oscillante 16, maintient normalement déplacée la manette de façon à ce que le téton d'arrêt 17 s'engage constamment dans la denture 14.

Les dents de la crémaillère 14 permettent de positionner l'accoudoir sur autant de positions sur le montant, c'est-à-dire au-dessus de l'assise. Pour effectuer le réglage, il suffit de déplacer la manette oscillante 16, au moyen du bouton-poussoir 18, de façon à éloigner et à désengager le téton 17 de la denture 14, puis faire coulisser le support 11 et donc l'accoudoir sur le montant 12 jusqu'à l'obtention de la hauteur désirée.
A ce moment, on relâche le bouton-poussoir 18; la manette 16, grâce au ressort 19, se déplace à nouveau jusqu'à ce que le téton d'arrêt 17 s'engage dans les dents au niveau correspondant. L'opération est pratique et de simple exécution, et on peut l'effectuer sans se lever.

## Revendications

**1)** Mécanisme pour le réglage en hauteur des accoudoirs des fauteuils, caractérisé en ce que:
- une denture à crémaillère (14) est exécutée dans un montant de support fixe (12) selon une direction verticale,
- l'accoudoir (10) est appliqué sur un support (11) accouplé et que l'on peut déplacer verticalement le long du montant (12) avec crémaillère (14), et que
- dans ce support (11) avec accoudoir (10) est montée sur pivot (16) une manette oscillante de blocage/déblocage (16) ayant, d'un côté, un téton d'arrêt (17) destiné à s'engager à plusieurs niveaux dans la denture à crémaillère, et de l'autre côté, un élément de commande pour le déplacement manuel de la manette lors du réglage en hauteur de l'accoudoir.

**2)** Mécanisme selon la revendication 1), caractérisé en ce que:
- la denture à crémaillère (14) est exécutée le long d'un côté vertical d'une fente oblongue (15) qui s'étend selon la hauteur du montant de support (12), et
- dans laquelle le support (11) de l'accoudoir est de section tubulaire elliptique et qu'il reçoit des moyens internes d'accouplement et guidage le long du montant de support,
- la manette de blocage/déblocage (16) se déplace dans ce support.

**3)** Mécanisme selon les revendications 1) et 2), caractérisé en ce que:
- l'élément de commande est un bouton-poussoir (18) relié à la manette de blocage/déblocage, dépassant transversalement du support (12) et situé au-dessous de l'accoudoir, et que
- un ressort de rappel (19) est relié au bouton-poussoir ou à la manette dans le but de maintenir normalement le téton d'arrêt (17) engagé dans la denture à crémaillère (14).
